# EUROPÄISCHE PATENTANMELDUNG

(11) **EP 4 775 525 A1**
(43) Veröffentlichungstag der Anmeldung: **15.07.2026**
(21) Anmeldenummer: 25217557.5
(22) Anmeldetag: 21.11.2025
(51) Int. Cl.: B66C 13/22

(54) **VERFAHREN ZUR LEISTUNGSVERWALTUNG EINES KRANS**

(30) Priorität: 08.01.2025 DE 102025100450
(71) Anmelder: Liebherr-Rostock GmbH, 18147 Rostock (DE)
(72) Erfinder: VILBRANDT, Reinhard, 18198 Kritzmow (DE); BEHRENS, Frank, 17168 Warnkenhagen (DE)
(74) Vertreter: Lorenz Seidler Gossel Part. mbB

(57) **Zusammenfassung**

Die vorliegende Erfindung betrifft ein Verfahren zur Leistungsverwaltung eines Krans, vorzugsweise eines elektrischen Krans, mit mehreren Krangewerken und einem Energieverteilungsnetz, mit den Schritten:
Ermitteln einer aktuell und/oder zukünftig erforderlichen Leistung der Krangewerke zum Umsetzen einer Kranbewegungsänderungsanforderung auf Grundlage eines Leistungsmodells des Krans;
Ermitteln einer aktuell und/oder zukünftig möglichen Auslastung des Energieverteilungsnetzes auf Grundlage eines Auslastungsmodells des Energieverteilungsnetzes; Abgleichen der aktuell und/oder zukünftig erforderlichen Leistung zum Umsetzen der Kranbewegungsänderungsanforderung und der aktuell und/oder zukünftig möglichen Auslastung des Energieverteilungsnetzes;
Ermöglichen und/oder Durchführen der Kranbewegungsänderungsanforderung mit der aktuell erforderlichen Leistung oder einer gegenüber der aktuell erforderlichen Leistung verringerten Leistung.

## Beschreibung

Die vorliegende Erfindung betrifft ein Verfahren zur Leistungsverwaltung eines Krans, vorzugsweise eines elektrischen Krans, mit mehreren Krangewerken und einem Energieverteilungsnetz.

Es ist bekannt, dass die Auslegung des Energieverteilungsnetzes bzw. der Energieverteilung und/oder -weiterleitung eines Krans derart erfolgt, dass bei einem Betrieb des Krans bei höheren Temperaturen oder anderen Anpassungen im System des Krans die Auslegungsgrenzen oft erreicht werden und nur mit Duldung der Überschreitung der Auslegungsgrenzen ein Betrieb des Krans möglich ist.

Aus dem Stand der Technik ist es daher bekannt, einen Kran zu betreiben, wobei eine Tolerierung der Überschreitung von auslegungsrelevanten Umgebungsbedingungen bzw. eine grundsätzliche Reduktion der Performance des Krans erfolgt.

Dies kann durch eine Erweiterung der Auslegungsgrenzen vermeiden werden. Allerdings ist dies mit erhöhten Kosten für die Komponenten des Krans verbunden.

Vor diesem Hintergrund liegt der vorliegenden Erfindung die Aufgabe zugrunde, ein oben genannte Verfahren, insbesondere im Hinblick auf eine optimale Ausnutzung der Komponenten des Energieverteilungsnetzes, zu verbessern.

Diese Aufgabe wird durch das Verfahren mit den Merkmalen des unabhängigen Anspruchs 1 gelöst. Vorteilhafte Weiterbildungen der Erfindung sind Gegenstand der abhängigen Ansprüche.

Demnach ist erfindungsgemäß vorgesehen, dass das Verfahren die Schritte aufweist:
Ermitteln einer aktuell und/oder zukünftig erforderlichen Leistung der Krangewerke zum Umsetzen einer Kranbewegungsänderungsanforderung auf Grundlage eines Leistungsmodells des Krans;
Ermitteln einer aktuell und/oder zukünftig möglichen Auslastung des Energieverteilungsnetzes auf Grundlage eines Auslastungsmodells des Energieverteilungsnetzes; Abgleichen der aktuell und/oder zukünftig erforderlichen Leistung zum Umsetzen der Kranbewegungsänderungsanforderung und der aktuell und/oder zukünftig möglichen Auslastung des Energieverteilungsnetzes;
Ermöglichen und/oder Durchführen der Kranbewegungsänderungsanforderung mit der aktuell erforderlichen Leistung oder einer gegenüber der aktuell erforderlichen Leistung verringerten Leistung.

Das Energieverteilungsnetz kann auch als Energieverteilung bezeichnet werden.

Das Verfahren ist vorzugsweise ein computerimplementiertes Verfahren.

Vorzugsweise erfolgt eine Kranleistungsregelung unter Berücksichtigung von Energieversorgung, -verteilung und -weiterleitung. Vorzugsweise erfolgt eine Regelung der Kranleistung.

Vorzugsweise ist vorgesehen, dass bei dem Ermitteln der aktuell und/oder zukünftig möglichen Auslastung des Energieverteilungsnetzes durch das Auslastungsmodell eine oder mehrere Rand- und/oder Umgebungsbedingungen, insbesondere eine Netzbedingung eines Versorgungsnetzes, eine Temperatur, eine Spannung, einen Strom, ein Material, eine Feuchtigkeit und/oder eine Windstärke, berücksichtigt werden.

Vorzugsweise ist vorgesehen, dass bei dem Ermitteln der aktuell und/oder zukünftig möglichen Auslastung des Energieverteilungsnetzes und/oder bei dem Abgleichen eine zeitweise Überlastung mindestens einer Komponente des Energieverteilungsnetzes, insbesondere eines Anschlusskabels und/oder einer Kabeltrommel des Krans, zugelassen wird.

Das Energieverteilungsnetz weist als Komponenten vorzugsweise ein Anschlusskabel, eine Kabeltrommel, einen Transformator und/oder Wechseltrichter auf. Das Energieverteilungsnetz kann als Komponenten Mittel zur Verteilung, Weiterleitung und/oder Umwandlung von elektrischer Leistung aufweisen.

Das Energieversorgungsnetz wird vorzugsweise mit einer Niederspannung, insbesondere mit 400 V Wechselspannung, betrieben.

Vorzugsweise erfolgt eine erhöhte Ausnutzung für die Zuleitung, die Energieverteilung und/oder -umwandlung bei einem Betrieb des Krans unterhalb der maximalen Auslegung der Krangewerke und/oder Komponenten.

Vorzugsweise ist vorgesehen, dass die Überlastung zugelassen wird, sofern zukünftig ein Überlastungsausgleich zu erwarten ist und/oder erfolgt, wobei der Überlastungsausgleich auf Grundlage der zukünftig erforderlichen Leistung der Krangewerke zum Umsetzen einer Kranbewegungsänderungsanforderung ermittelt wird.

Vorzugsweise ist vorgesehen, dass ein Ermöglichen und/oder Durchführen der Kranbewegungsänderungsanforderung mit der aktuell erforderlichen Leistung erfolgt, sofern das Abgleichen ergibt, dass die aktuell und/oder zukünftig erforderliche Leistung zum Umsetzen der Kranbewegungsänderungsanforderung mit der aktuell und/oder zukünftig möglichen Auslastung des Energieverteilungsnetzes vereinbar ist und ein Ermöglichen und/oder Durchführen der Kranbewegungsänderungsanforderung mit der gegenüber der aktuell erforderlichen Leistung verringerten Leistung erfolgt, sofern das Abgleichen ergibt, dass die aktuell und/oder zukünftig erforderliche Leistung zum Umsetzen der Kranbewegungsänderungsanforderung mit der aktuell und/oder zukünftig möglichen Auslastung des Energieverteilungsnetzes nicht vereinbar ist.

Vorzugsweise ist vorgesehen, dass die gegenüber der aktuell erforderlichen Leistung verringerte Leistung aus der aktuell und/oder zukünftig möglichen Auslastung des Energieverteilungsnetzes ermittelt wird.

Vorzugsweise ist vorgesehen, dass ferner ein Zyklusmodell zum Schätzen einer zukünftigen Kranbewegungsänderungsanforderung oder einer Abfolge von Kranbewegungsänderungsanforderungen erstellt wird, um dadurch die zukünftige erforderliche Leistung ermitteln zu können.

Vorzugsweise ist vorgesehen, dass das Zyklusmodell zum Schätzen einer zukünftigen Kranbewegungsänderungsanforderung oder einer Abfolge von Kranbewegungsänderungsanforderungen auf vergangene Kranbewegungen zurückgreift und hieraus einen Umschlagszyklus ableitet.

Vorzugsweise ist vorgesehen, dass das Zyklusmodell zum Schätzen einer zukünftigen Kranbewegungsänderungsanforderung oder einer Abfolge von Kranbewegungsänderungsanforderungen auf in der Zukunft liegende vorgeplante Kranbewegungen zurückgreift.

Vorzugsweise ist vorgesehen, dass das Leistungsmodell des Krans auf Kennlinien der einzelnen Krangewerke zurückgreift, die analytisch oder empirisch gewonnen wurden.

Vorzugsweise ist vorgesehen, dass das Leistungsmodell des Krans auf Simulationen von mindestens einem der mehreren Krangewerke zurückgreift.

Die Erfindung betrifft auch einen Kran, insbesondere elektrischer Kran, mit Mitteln, die derart ausgebildet sind, um ein erfindungsgemäßes Verfahren durchzuführen.

Der Kran kann ein Hafenkran sein.

Vorzugsweise erfolgt eine Reduktion der Leistung bei einem Hafenkran im Niederspannungsbereich (400 VAC) und mit einer Kabeltrommel, sofern nicht reduzierter Leistung und/oder hoher Temperatur.

Vorzugsweise sind die Komponenten des Energieverteilungsnetzes, insbesondere Kabel, Kabeltrommel und/oder Transformator, sinnvoll für eine hohe Performance im üblichen Nennbereich, insbesondere von Temperatur, Kranauslastung und/oder Spannung, ausgelegt und gestaltet, wobei trotzdem die Möglichkeit des, insbesondere leistungsreduzierten, Betriebs im Grenzbereich, insbesondere von Temperatur, Kranauslastung und/oder Spannung, besteht.

Vorzugsweise erfolgt eine höhere Ausnutzung der elektrischen Versorgung des Krans und/oder Komponenten des Energieverteilungsnetzes, z.B. von Kabel und/oder Kabeltrommel bzgl. der Stromtragfähigkeit in Abhängigkeit der Erwärmung, insbesondere aufgrund einer Außentemperatur und/oder eines Stroms. Dadurch ist vorzugsweise eine bessere Auslegung bei einem gleichzeitig möglichen Betrieb in Grenzbereichen, insbesondere bezogen auf Temperatur, Krannutzung und/oder Spannung, möglich.

Vorzugsweise erfolgt eine modellbasierte Ermittlung oder Erfassung der aktuellen Kranleistung, der Anpassung der Krangewerke und/oder deren Einfluss auf die Leistung, insbesondere des Energieverteilungsnetzes.

Vorzugsweise erfolgt eine modellbasierte Berechnung der Auslastung und/oder Ausnutzung der Energieverteilung, insbesondere von Komponenten wie Kabel und/oder Kabeltrommel und deren Erwärmung bzw. deren genereller Zustand im Sinne der Auslegungskriterien.

An dieser Stelle wird darauf hingewiesen, dass im Rahmen dieser Erfindung die Begriffe "Leistung" und "Energie" vorzugsweise austauschbar sind.

An dieser Stelle wird darauf hingewiesen, dass die Begriffe "ein" und "eine" nicht zwingend auf genau eines der Elemente verweisen, wenngleich dies eine mögliche Ausführung darstellt, sondern auch eine Mehrzahl der Elemente bezeichnen können. Ebenso schließt die Verwendung des Plurals auch das Vorhandensein des fraglichen Elementes in der Einzahl ein und umgekehrt umfasst der Singular auch mehrere der fraglichen Elemente. Weiterhin können alle hierin beschriebenen Merkmale der Erfindung beliebig miteinander kombiniert oder voneinander isoliert beansprucht werden.

Weitere Vorteile, Merkmale und Effekte der vorliegenden Erfindung ergeben sich aus der nachstehenden Beschreibung bevorzugter Ausführungsbeispiele unter Bezugnahme auf die Figuren, in welchen gleiche oder ähnliche Bauteile durch dieselben Bezugszeichen bezeichnet sind. Hierbei zeigen:
- Fig. 1:: eine Darstellung zum Zusammenwirken von unterschiedlichen Modellen und die hieraus gewonnene Ansteuerung des Krans.
- Fig. 2:: ein schematisches Blockdiagramm eines Zyklusmodells zum Erfassen eines Zyklus für einen Umschlagsvorgang eines Krans.
- Fig. 3:: ein schematisches Blockdiagramm eines Leistungsmodells für die Kranenergie und Kranleistung.
- Fig. 4:: ein schematisches Blockdiagramm eines Auslastungsmodells für ein Energieverteilungsnetz eines Krans.

Fig. 1 zeigt eine Darstellung zum Zusammenwirken eines Zyklusmodells, eines Leistungsmodells und eines Auslastungsmodells und der hieraus gewonnenen optimierten Ansteuerung des Krans. Das Zyklusmodell ist optional.

Der durch das Zyklusmodell abgeschätzte nächste Zyklus wird als Eingang für das Leistungsmodell bzw. das Kranleistungs und -energiemodell verwendet. Zusammen mit der Modellierung der Auslastung des Energieverteilungsnetzes durch das Auslastungsmodell kann dann eine Optimierung der Kranansteuerung und der Ansteuerung bzw. Verwendung der Leistungsquellen und -senken des Krans erfolgen. Die Optimierung erfolgt üblicherweise auf maximale Leistung bzw. Performance des Krans unter den gegebenen Umgebungsbedingungen. Dadurch wird bei moderaten Bedingungen eine maximale Leistung des Krans erreicht und unter Grenzbedingungen kann eine ausreichende Performance bei gleichzeitig optimierten Hardwareeinsatz bzw. optimierten Kosten erreicht werden.

Fig. 2 zeigt eine Darstellung eines Modells zum Erfassen eines Zyklus für einen Umschlagsvorgang eines Krans. Für eine optimale Ausnutzung der zur Verfügung stehenden Leistungsquellen und Leistungssenken wird ein auf einem Umschlagszyklus basierendes Schätzsystem verwendet. Dieses kann entweder den Zyklus selbstständig abschätzen und damit die benötigten Leistungsbedarfe ermitteln oder weitestgehend fest vorgegeben sein (durchschnittlicher Zyklus) aber auch dynamisch ermittelt werden (beispielsweise bei einem automatischen Kransystem).

So gibt es im Wesentlichen drei unterschiedliche Wege zum Schätzen für einen Zyklus eines Umschlagvorgangs eines Krans, wobei in einem solchen Zyklus die SollGeschwindigkeiten und die Abfolge der Betätigung der einzelnen Krangewerke festgelegt sind oder sich sehr stark ähneln.

Eine erste Möglichkeit zum Schätzen eines Zyklus ist ein selbstlernender Zyklus, der aufgrund einer Profilaufzeichnung der einzelnen Krangewerke und der bewegten Lasten aus dem vorhergehenden Zyklus oder einigen vorhergehenden Zyklen abgeleitet wird. Dabei erkennt eine Software sich wiederholende Bewegungsmuster des Krans und schließt auf mehrere hintereinander ausgeführte Umschlagszyklen. Es wird davon ausgegangen, dass ähnliche Zyklen auch in der unmittelbaren Zukunft ausgeführt werden, sodass der Bezug von Energie aus der externen Energiequelle sowie der Lade- und Entladevorgang des Energiespeichers hierauf angepasst werden.

Auch ist es möglich, dass ein in gewissen Rahmen bereits vordefinierter Zyklus feststeht, der beispielsweise anhand einer Langzeitbetrachtung der durchgeführten Zyklen in der Vergangenheit erstellt wird.

Auch ist es möglich, dass ein (teil)automatischer Kran mit vorgeplanten Kranbewegungen genutzt wird, sodass der nächste, abzuschätzende Zyklus bereits sehr genau bekannt ist. Es wird demnach für jeden anstehenden Zyklus oder einer Vielzahl von Zyklen eine eigene Planung durchgeführt, sodass jeder der sich auch nur marginal unterscheidenden Zyklen optimal verarbeitet werden kann. Da für jeden der anstehenden Zyklen oder einer Vielzahl davon eine eigene Schätzung erfolgt, wird ein solches Verfahren auch als dynamisch bezeichnet.

Jede der unterschiedlichen Arten zum Abschätzen eines Zyklus hat zum Ziel, den nächsten Zyklus möglichst genau vorherzusagen, sodass die Sollgeschwindigkeiten und die Abfolge der einzelnen Krangewerke feststehen.

Fig. 3 zeigt eine Darstellung eines Leistungmodells für die Kranenergie und Kranleistung. Das Modell bildet dabei unterschiedliche Krangewerke ab, nämlich ein Hubwerk, ein Wippwerk, ein Drehwerk und ein Fahrwerk. Dabei ist jedes der Krangewerke in einem Modell abgebildet, in das eine Soll-Geschwindigkeit des jeweiligen Krangewerks eingegeben wird. Das jeweilige Krangewerk wird dann unter Berücksichtigung der kinetischen Energie, der potentiellen Energie, von Reibungsverlusten und/oder elektrischen Verlusten (beispielsweise im Umrichter) bzw. hydraulischen Verlusten unter Bezugnahme auf die jeweils charakteristischen Eigenschaften des jeweiligen Krangewerks modelliert.

Fig. 3 zeigt somit eine beispielhafte Darstellung eines Leistungsmodells bzw. eines Kranenergie und -leistungsmodells mit Geschwindigkeitsanforderungen (Änderungen) und daraus folgenden Leistungsbedarfen (aufnehmend und abgebend).

So wird beim Hubwerk beispielsweise darauf abgestellt, wie die derzeitige Geschwindigkeit, die derzeitige Hubhöhe, die derzeitige angehängte Last, die Einscherung und die aktuelle Temperatur ist. Unter Berücksichtigung dieser sich veränderbaren Werte sowie der Sollgeschwindigkeit kann die Kranenergie und Leistungsbilanz in Bezug auf eine Kranbewegungsänderungsanforderung für das Hubwerk bestimmt werden.

Ähnliches gilt für die weiteren Krangewerke Wippwerk, Drehwerk und Fahrwerk, wobei die charakteristischen Parameter der Krangewerke berücksichtigt werden. Für das Wippwerk ist dies neben der Geschwindigkeit eine Verfahrbewegung der Auslegerwinkel, die Lastmessung, eine Einscherung, die Temperatur, und/oder der Wind. Dem Fachmann ist klar, dass es sich hierbei nicht um eine abschließende Aufzählung handelt, sondern diese noch durch weitere Parameter erweitert werden kann.

Die einzelnen modellierten Krangewerke weisen dann eine Energie bzw. Leistungsbilanz für eine gewünschte Kranbewegungsänderungsanforderung auf, die miteinander verrechnet werden, sodass es entweder zu einem Überschuss oder einem gewissen Bedarf an Energie zum Umsetzen dieser Kranbewegungsänderungsanforderungen kommt.

Fig. 4 zeigt die Funktionsweise des Auslastungsmodells für die Energieverteilung bzw. das Energieverteilungsnetz des Krans, insbesondere in Bezug auf eine thermische Auslastung.

Aus den Netzbedingungen des Betreibers des Krans und/oder des Netzversorgers, einer oder mehreren Temperaturen, bspw. Umgebungstemperatur und Temperatur des Anschlusskabels, einer Spannung, eines Stroms, eines Materials, einer Feuchtigkeit, einer Windstärke wird über das Auslastungsmodell, welches einen Generator einen Transformator, einen Gleichrichter, Leitungen, eine Kabeltrommel, einen Stecker und/oder eine Absicherung etc. modelliert wird die aktuell oder zukünftig mögliche Auslastung des Energieverteilungsnetzes ermittelt.

In einem Ausführungsbeispiel wird der Kran zeitweise in einem Betriebszustand betrieben, bei dem eine oder mehrere Komponenten des Energieverteilungsnetzes zeitweise in Bezug auf mindestens einen Auslegungsparameter überlastet werden. Ein die Leistung des Krans beschränkender Faktor ist vorzugsweise die Belastbarkeit von Komponenten des Energieverteilungsnetzes, z.B. die Belastbarkeit des Anschlusskabels. Vorzugsweise weist eine, mehrere oder jede Komponente, insbesondere das Anschlusskabel, einen Grenzwert für einen Dauerbetrieb des Krans in Abhängigkeit einer Temperatur der Komponente auf. Vorzugsweise ist vorgesehen, dass einer, mehrerer oder jeder dieser Grenzwerte beim Betrieb des Krans zeitweise überschritten werden, wenn zu einem anderen Zeitpunkt ein Ausgleich erfolgt.

Beispielweise ist das Anschlusskabel bei einer Umgebungstemperatur für einen Dauerbetrieb mit einer bestimmten elektrischen Leistung ausgelegt. Das Anschlusskabel kann zweitweise mit einer höheren Leistung betrieben werden, sofern das Anschlusskabel zweitweise als Ausgleich mit einer geringeren Leistung als der Leistung auf die das Anschlusskabel ausgelegt ist oder mit der Leistung auf die das Anschlusskabel ausgelegt ist betrieben wird.

In einem üblichen Umschlagszyklus wechseln sich Phasen, bei denen das Anschlusskabel mit einer hohen elektrischen Leistung betrieben wird mit Phase, bei denen das Anschlusskabel mit einer geringeren elektrischen Leistung betrieben wird ab.

Es kann vorgesehen sein, dass der Grenzwert oder die Grenztemperatur entsprechend der tatsächlichen Umgebungstemperatur oder der tatsächlichen Temperatur des Anschlusskabels angepasst wird. Zum anderen kann vorgesehen sein, dass die Auslastung des Anschlusskabels beurteilt wird. Eine Überlastung des Anschlusskabels wird so lange zugelassen, wie auch rechtzeitig ein Ausgleich erfolgt. Erst wenn der gefahrene Umschlagszyklus selbst keine Ausgleichsphasen mehr hergibt, wird der Ausgleich durch Limitierung der Leistung des Krans erzwungen.

In vorteilhafter Weise können einzelne Komponenten kleiner und damit günstiger und/oder praktischer dimensioniert werden, während die Performance oder Leistung des Krans nur in seltenen Situationen eingeschränkt wird. Andernfalls müsste man den Kran für alle teurer bauen, obwohl nur in wenigen Momenten überhaupt Betriebszustände entstehen, bei denen die Komponenten tatsächlich ausgereizt werden.

## Patentansprüche

1. Verfahren zur Leistungsverwaltung eines Krans, vorzugsweise eines elektrischen Krans, mit mehreren Krangewerken und einem Energieverteilungsnetz, **gekennzeichnet durch** die Schritte:
Ermitteln einer aktuell und/oder zukünftig erforderlichen Leistung der Krangewerke zum Umsetzen einer Kranbewegungsänderungsanforderung auf Grundlage eines Leistungsmodells des Krans;
Ermitteln einer aktuell und/oder zukünftig möglichen Auslastung des Energieverteilungsnetzes auf Grundlage eines Auslastungsmodells des Energieverteilungsnetzes;
Abgleichen der aktuell und/oder zukünftig erforderlichen Leistung zum Umsetzen der Kranbewegungsänderungsanforderung und der aktuell und/oder zukünftig möglichen Auslastung des Energieverteilungsnetzes;
Ermöglichen und/oder Durchführen der Kranbewegungsänderungsanforderung mit der aktuell erforderlichen Leistung oder einer gegenüber der aktuell erforderlichen Leistung verringerten Leistung.

2. Verfahren nach Anspruch 1, **dadurch gekennzeichnet, dass** bei dem Ermitteln der aktuell und/oder zukünftig möglichen Auslastung des Energieverteilungsnetzes durch das Auslastungsmodell eine oder mehrere Rand- und/oder Umgebungsbedingungen, insbesondere eine Netzbedingung eines Versorgungsnetzes, eine Temperatur, eine Spannung, einen Strom, ein Material, eine Feuchtigkeit und/oder eine Windstärke, berücksichtigt werden.

3. Verfahren nach Anspruch 1 oder 2, **dadurch gekennzeichnet, dass** bei dem Ermitteln der aktuell und/oder zukünftig möglichen Auslastung des Energieverteilungsnetzes und/oder bei dem Abgleichen eine zeitweise Überlastung mindestens einer Komponente des Energieverteilungsnetzes, insbesondere eines Anschlusskabels und/oder einer Kabeltrommel des Krans, zugelassen wird.

4. Verfahren nach Anspruch 3, **dadurch gekennzeichnet, dass** die Überlastung zugelassen wird, sofern zukünftig ein Überlastungsausgleich zu erwarten ist und/oder erfolgt, wobei der Überlastungsausgleich auf Grundlage der zukünftig erforderlichen Leistung der Krangewerke zum Umsetzen einer Kranbewegungsänderungsanforderung ermittelt wird.

5. Verfahren nach einem der vorhergehenden Ansprüche, **dadurch gekennzeichnet, dass** ein Ermöglichen und/oder Durchführen der Kranbewegungsänderungsanforderung mit der aktuell erforderlichen Leistung erfolgt, sofern das Abgleichen ergibt, dass die aktuell und/oder zukünftig erforderliche Leistung zum Umsetzen der Kranbewegungsänderungsanforderung mit der aktuell und/oder zukünftig möglichen Auslastung des Energieverteilungsnetzes vereinbar ist und ein Ermöglichen und/oder Durchführen der Kranbewegungsänderungsanforderung mit der gegenüber der aktuell erforderlichen Leistung verringerten Leistung erfolgt, sofern das Abgleichen ergibt, dass die aktuell und/oder zukünftig erforderliche Leistung zum Umsetzen der Kranbewegungsänderungsanforderung mit der aktuell und/oder zukünftig möglichen Auslastung des Energieverteilungsnetzes nicht vereinbar ist.

6. Verfahren nach Anspruch 5, **dadurch gekennzeichnet, dass** die gegenüber der aktuell erforderlichen Leistung verringerte Leistung aus der aktuell und/oder zukünftig möglichen Auslastung des Energieverteilungsnetzes ermittelt wird.

7. Verfahren nach einem der vorhergehenden Ansprüche, **dadurch gekennzeichnet, dass** ferner ein Zyklusmodell zum Schätzen einer zukünftigen Kranbewegungsänderungsanforderung oder einer Abfolge von Kranbewegungsänderungsanforderungen erstellt wird, um dadurch die zukünftige erforderliche Leistung ermitteln zu können.

8. Verfahren nach Anspruch 7, **dadurch gekennzeichnet, dass** das Zyklusmodell zum Schätzen einer zukünftigen Kranbewegungsänderungsanforderung oder einer Abfolge von Kranbewegungsänderungsanforderungen auf vergangene Kranbewegungen zurückgreift und hieraus einen Umschlagszyklus ableitet.

9. Verfahren nach einem der Ansprüche 7 oder 8, **dadurch gekennzeichnet, dass** das Zyklusmodell zum Schätzen einer zukünftigen Kranbewegungsänderungsanforderung oder einer Abfolge von Kranbewegungsänderungsanforderungen auf in der Zukunft liegende vorgeplante Kranbewegungen zurückgreift.

10. Verfahren nach einem der vorhergehenden Ansprüche, **dadurch gekennzeichnet, dass** das Leistungsmodell des Krans auf Kennlinien der einzelnen Krangewerke zurückgreift, die analytisch oder empirisch gewonnen wurden.

11. Verfahren nach einem der vorhergehenden Ansprüche, **dadurch gekennzeichnet, dass** das Leistungsmodell des Krans auf Simulationen von mindestens einem der mehreren Krangewerke zurückgreift.

12. Kran, insbesondere elektrischer Kran, mit Mitteln, die derart ausgebildet sind, um ein Verfahren nach einem der vorhergehenden Ansprüche durchzuführen.
